# FASCICULE DE BREVET EUROPEEN

(11) **EP 0 154 567 B1**
(45) Date de publication et mention de la délivrance du brevet: **06.07.1988**
(21) Numéro de dépôt: 85400021.3
(22) Date de dépôt: 08.01.1985
(51) Int. Cl.: F02P 3/04, F02P 11/02

(54) **Dispositif de protection pour système d'allumage de véhicule automobile**
Schutzeinrichtung für ein Zündsystem eines Kraftfahrzeuges
Device for protecting the ignition system of an automotive vehicle

(30) Priorité: 01.03.1984 FR 8403199
(43) Date de publication de la demande: 11.09.1985
(73) Titulaire: DUCELLIER ET CIE, F-94000 Creteil (FR)
(72) Inventeur: Daniel, Serge, F-93700 Drancy (FR)

(56) Documents cités:
- FR-A- 2 240 648
- US-A- 3 745 985
- US-A- 3 854 466

## Description

La présente invention concerne un dispositif de protection pour système d'allumage de véhicule automobile du type comportant en série avec la clé de contact du véhicule une bobine d'allumage et son circuit de commande.

Les systèmes d'allumage les plus utilisés à ce jour comportent un distributeur dit dynamique constitué par un plot unique, relié à la bobine, qui frotte sur un doigt rotatif unique lequel assure la distribution de la haute tension vers les bougies d'allumage du moteur.

Avec l'apparition de l'allumage du type électronique apparaît aussi un nouveau type de distribution, dite statique, dans laquelle le distributeur dynamique est remplacé par un circuit de commande électronique. Or avec de tels circuits de commande électronique il y a de fortes probabilités d'apparitions d'allumages parasites lors d'une rupture d'alimentation ou lors de surtensions à la borne positive de la bobine car une étincelle parasite peut allumer l'un des quatre cylindres ou les quatre simultanément.

La présente invention a pour but de remédier à ces inconvénients et concerne à cet effet un dispositif de protection pour système d'allumage de véhicule automobile qui comporte alimenté par la batterie du véhicule, à travers un contact réalisé par la clé de contact du véhicule, au moins une bobine dont le primaire est commandé par un circuit de commande afin de fournir l'énergie nécessaire à au moins une bougie, dispositif caractérisé en ce qu'il comporte, en parallèle aux bornes du contact un interrupteur apte à relier directement la borne positive de la bobine à la borne positive de la batterie dès l'apparition d'un défaut dans l'alimentation de la bobine.

La description qui va suivre en regard du schéma unique annexé fera mieux comprendre comment l'invention peut être réalisée.

De façon connue le primaire 1a d'une bobine d'allumage 1 est commandé par un circuit 2, la mise sous tension du dispositif d'allumage étant effectuée par un contact 4, réalisé par la clé de contact, disposée entre la borne positive de la batterie 3 et la bobine d'allumage 1, ceci afin de fournir l'énergie nécessaire au fonctionnement d'au moins une bougie d'allumage 5.

Conformément à l'invention un cicuit de protection contre les allumages parasites relie la bobine 1 à la borne positive de la batterie et est constitué de deux transistors 6 et 7, de deux diodes 11 et 12, de deux éléments capacitifs 10 et 13 et de deux résistances 8 et 9.

La jonction collecteur-émetteur du transistor 6, du type NPN, est connectée en parallèle aux bornes de la clé de contact 4 et assure la liaison directe entre la bobine 1 et la batterie 3. L'émetteur du transistor 7, du type PNP est relié à la borne positive de la batterie, son collecteur à la base du transistor 6, et sa base entre les deux résistances 8 et 9 qui sont en série avec l'élément capacitif 10, cet ensemble constitue des éléments 8 à 10 étant connecté en parallèle au contact 4, la diode 11 est connectée en parallèle aux résistances 8 et 9 passante de l'élément capacitif 10 vers la batterie 3, la diode 12 est connectée passante depuis la borne positive de la bobine 1 vers la batterie 3 et l'élément capacitif 13 relie la borne positive de la bobine 1 à la masse.

Le fonctionnement d'un tel dispositif est alors le suivant : avant la mise sous tension par la clé 4 la tension de sortir Us à la borne positive de la bobine est nulle, l'élément capacitif 10 est chargé, la tension Uc à ses bornes équivaut à la tension de batterie c'est-à-dire 14V, les transistors 6 et 7 sont bloqués.

Lorsque le contact 4 est mis, l'élément 10 se décharge instantanément grâce à la diode 11, aucun courant ne circule dans le transistor 6. Le système d'allumage est donc alimenté par la batterie à travers le contact 4.

Lorsqu'une ouverture transitoire du contact 4 ou une surtension à la borne positive de la batterie apparaît, la tension Uc aux bornes de l'élément capacitif 10 devient nulle, le transistor 7 se nature, ainsi que le transistor 6, la tension Us est de 14V diminué de la tension de jonction du transistor 6. La bobine 1 est alors alimentée directement par la batterie sans passer par le contact 4. Si l'ouverture est très brève, de l'ordre de une seconde par exemple, la tension Us reste pratiquement constante pendant la surtension.

Lorsque le contact 4 est ouvert en permanence l'élément capacitif 10 se charge à travers les résistances 8 et 9, la tension base-émetteur du transistor 7 diminue de même que celle du transistor 6 qui se bloque progressivement, la tension Us diminue jusqu'à la valeur nulle au bout d'environ 3,5s.

La diode 12 protège le transistor 6 contre les surtensions inverses et l'élément capacitif 13 bloque les tensions parasites qui empêcheraient la charge de l'élément 10 lorsque le contact 4 est ouvert.

## Revendications

1. Dispositif de protection pour système d'allumage de véhicule automobile qui comporte, alimenté par la batterie du véhicule (3) à travers un contact (4) réalisé par la clé de contact du véhicule, au moins une bobine (1) dont le primaire (1a) est commandé par un circuit de commande (2) afin de fournir l'énergie nécessaire à au moins une bougie (5), caractérisé en ce qu'il comporte, en parallèle aux bornes du contact (4), un interrupteur apte à relier directement la borne positive de la bobine (1) à la borne positive de la batterie (3) dès l'apparition d'un défaut dans l'alimentation de la bobine (1).

2. Dispositif selon la revendication 1, caractérisé en ce que l'interrupteur est la jonction collecteur-émetteur d'un transistor (6) et de son dispositif de commande.

3. Dispositif selon la revendication 2, caractérisé en ce que le dispositif de commande du transistor (6) comporte un transistor (7) dont le collecteur est relié à la base du transistor (6), l'émetteur à la borne positive de la batterie (3) et la base entre deux résistances (8 et 9) en série avec un élément capacitif (10) et en parallèle avec une diode (11), la résistance (8) connectée d'une part à la borne positive de la batterie (3) et l'élément capacitif (10) connecté d'autre part à la borne positive de la bobine (1), une diode (12) qui est en parallèle au contact (4) passant de la bobine (1) vers la batterie (3) et un élément capacitif (13) connecté entre la borne positive de la bobine (1) et la masse.

## Claims

1. A protective device for an ignition system of an automobile vehicle which comprises, supplied by the battery (3) of the vehicle, across a contact (4) made by the ignition key of the vehicle, at least one coil (1) of which the primary (1 a) is controlled by a control circuit (2) so as to supply the energy necessary to at least one spark plug (5), characterized in that it comprises, in parallel to the terminals of the contact (4), a switch arranged to connect the positive terminal of the coil (1) to the positive terminal of the battery (3) as soon as there is a fault in the supply to the coil (1).

2. A device according to Claim 1, characterized in that the switch is the collector-emitter junction of a transistor (6) and its control device.

3. A device according to Claim 2, characterized in that the control device of the transistor (6) comprises a transistor (7) of which the collect6r is connected to the base of transistor (6), the emitter to the positive terminal of the battery (3) and the base between two resistances (8 and 9) in series with a capacitor (10) and in parallel with a diode (11), the resistance (8) connected on the one hand to the positive terminal of the battery (3) and the capacitor (10) connected on the other hand to the positive terminal of the coil (1), a diode (12) which is in parallel with contact (4) passing current from the coil (1) to the battery (3) and a capacitor (13) connected between the positive terminal of coil (1) and earth.

## Patentansprüche

1. Schutzschaltung für eine Zündanlage eines Kraftfahrzeugs mit mindestens einer von der Fahrzeugbatterie (3) über einen Kontakt (4), realisiert durch den Zündschlüssel des Kraftfahrzeugs, gespeisten Spule (1), deren Primärseite (1a) von einer Steuerschaltung (2) gesteuert wird, um zumindest eine Zündkerze (5) mit der erforderlichen Energie zu versorgen, dadurch gekennzeichnet, daß parallel zu den Anschlußklemmen des Kontakts (4) ein Schalter vorgesehen ist, mit dem unmittelbar die positive Anschlußklemme der Spule (1) mit der positiven Anschlußklemme der Batterie (3) verbindbar ist, sobald ein Fehler in der Versorgung der Spule (1) auftritt.

2. Schaltung nach Anspruch 1, dadurch gekennzeichnet, daß der Schalter die Kollektor-Emitter-Verbindung eines Transistors (6) und seiner Steuerschaltung ist.

3. Schaltung nach Anspruch 2, dadurch gekennzeichnet, daß die Steuerschaltung des Transistors (6) aufweist : einen Transistor (7), dessen Kollektor mit der Basis des Transistors (6) verbunden ist, dessen Emitter an der positiven Klemme der Batterie (3) und dessen Basis zwischen zwei in Serie einem kapazitiven Element (10) und parallel zu einer Diode (11) geschalteten Widerständen (8 und 9) angeschlossen ist, wobei der Widerstand (8) zum einen an der positiven Anschlußklemme (3) der Batterie und das kapazitive Element (10) zum anderen mit der positiven Klemme der Spule (1) verbunden ist, eine Diode (12), die zum Kontakt (4), der die Spule (1) mit der Batterie verbindet, parallel geschaltet ist und ein kapazitives Element (13) zwischen der positiven Anschlußklemme der Spule and der Masse geschaltetes kapazitives Element (13).
